# EUROPÄISCHE PATENTSCHRIFT

(11) **EP 1 742 725 B1**
(45) Veröffentlichungstag und Bekanntmachung des Hinweises auf die Patenterteilung: **19.01.2011**
(21) Anmeldenummer: 05715997.2
(22) Anmeldetag: 11.03.2005
(51) Int. Cl.: B01F 3/18, B01F 5/10, B01F 5/00, B65G 53/16

(54) **VERFAHREN UND VORRICHTUNG ZUM PNEUMATISCHEN BEHANDELN PULVERFÖRMIGER STOFFE**
METHOD AND DEVICE FOR PNEUMATIC TREATMENT OF POWDER MATERIALS
PROCEDE ET DISPOSITIF DE TRAITEMENT PNEUMATIQUE DE SUBSTANCES PULVERULENTES

(30) Priorität: 15.03.2004 DE 102004012772; 03.05.2004 DE 102004021612
(43) Veröffentlichungstag der Anmeldung: 17.01.2007
(73) Patentinhaber: Dietrich Engineering Consultants S.A., 1024 Ecublens/Lausanne (CH)
(72) Erfinder: DIETRICH, Frédéric, CH-1054 Morrens (CH); DIETRICH, Yves, 1024 Ecublens (CH)
(74) Vertreter: Nüsse, Stephan
(86) Internationale Anmeldenummer: PCT/EP2005/002643
(87) Internationale Veröffentlichungsnummer: WO 2005/092485

(56) Entgegenhaltungen:
- EP-A- 1 304 304
- CH-A- 670 399
- DE-A1- 10 023 694
- DE-C- 975 272
- DE-U1- 8 431 240
- FR-A- 1 378 555
- FR-A- 2 369 525
- GB-A- 225 351
- US-A- 1 913 470
- US-A- 3 290 790
- US-B1- 6 325 572
- PATENT ABSTRACTS OF JAPAN Bd. 004, Nr. 140 (C-026), 3. Oktober 1980 (1980-10-03) -& JP 55 088834 A (MATSUSHITA ELECTRIC WORKS LTD), 4. Juli 1980 (1980-07-04)
- DATABASE WPI Section Ch, Week 198705 Derwent Publications Ltd., London, GB; Class C04,Seite 010, AN 1987-035021 XP002344605 "Heat-treating particles to harden them in continuous flow - by uniformly passing through tubes with closed walls and extending through chamber with inlet and outlet for steam or hot gas" -& NL 8 501 672 A (AARDING WEERSTANDLAS BV) 2. Januar 1987 (1987-01-02)

## Beschreibung

Die Erfindung betrifft ein Verfahren nach dem Oberbegriff des Patentanspruches 1 und eine Vorrichtung zum pneumatischen Behandeln pulverförmiger Stoffe nach dem Oberbegriff des Anspruchs 7.

Aus der EP 0 538 711 A geht eine Fördervorrichtung etwa für Kunststoffgranulate mit einer Schlauchleitung hervor, die einends mittels einer Lanze in einen Speichersilo eintaucht sowie andernends durch einen Filterträger hindurch in einen Rohrstutzen einragt, der auf dem kastenartigen Einlass einer tangentialen Einzugsöffnung eines Plastifizierzylinders sitzt. Über dem Filterträger ist eine ebenfalls von der Schlauchleitung durchsetzte Deckel-Baugruppe mit einer Saugkammer vorgesehen. Letztere weist zum Rohrstutzen gerichtete Saugöffnungen auf und steht mit einem Düsensystem in Wirkverbindung, dem Druckluft oder Druckgas als Arbeitsmedium zugeführt werden kann. In der Saugkammer wird ein relativ hoher Unterdruck erzeugt, der sich durch die Saugöffnungen und die Filter in den Rohrstutzen sowie von dort aus durch die Saugleitung bis in den Speichersilo fortpflanzt. Jenes Arbeitsmedium soll durch Erhöhung seiner Geschwindigkeit im Fördergut einen so hohen Druck erzeugen, dass die Feststoffe unter Vermischung mit einem Saugluftstrom zu jenem kastenartigen Einlass gesaugt werden. An den Filtern werden die Feststoffe vom Saugluftstrom abgetrennt, und dieser wird mit dem Arbeitsmedium gemischt. Eine Filterreinigung kann während des Prozesses nicht durchgeführt werden.

Die EP 0 574 596 A beschreibt eine Anlage für das pneumatische Umschlagen von Zement aus Schiffen in Silos mittels eines sog. Schleusenbehälters aus mehreren Behältersegmenten; im obersten Behältersegment sitzt ein Abluftfilter, das unterste Behältersegment verjüngt sich trichterartig.

Bei einer Vorrichtung zum pneumatischen Fördern pulverförmiger Stoffe eines spezifischen Gewichtes von 0,1 bis 15,0 g/cm³ sowie mit einem Korngrößenbereich zwischen 0,1 bis 300 µm als Fördergut unter Einsatz eines Filters in Rohrsystemen ist nach US 6,325,572 B1 das Verhältnis der Länge eines eine Pumpkammer enthaltenden Behälters zur zeitweiligen Aufnahme des Fördergutes zu seinem inneren Durchmesser Zwischen 0,5 und 10. Zudem entspricht die Weite eines zwischen einer Vakuumpumpe zum Ansaugen des Fördergutes und dem Behälter vorgesehenen -- als in einem Filtereinsatz auswechselbar angeordnete plattenartige Filtermembrane ausgebildeten -- Filters höchstens dessen von jenem Durchmesser bestimmten Querschnitt.

Der EP 1 304 304 A2 ist ein Behälter zu entnehmen, an dessen trichterförmigen Basisbereich zwei U-förmige und mit einem Gaseinlass versehene Rohre jeweils beidends angeschlossen sind; das Gas wird am oberen Ende des Basisbereiches in diesen eingelassen und durchwandert ihn -- sowie in ihm lagerndes Schüttgut -- zum unteren Rohrende hin.

CH-A-670 399 offenbart ein Verfahren gemäß dem Oberbegriff des Anspruchs 1 und eine Vorrichtung gemäß dem Oberbegriff des Anspruchs 7.

Auch in der chemisichen, pharmazeutischen und der Lebensmittelindustrie werden pulverförmige Stoffe gefördert und in einer kontrollierten Atmosphäre transportiert. Die bekannten Anlagen zum Fördern pulverförmiger Werkstoffe dieser Art sind zumeist in der Konstruktion auf das nachträglich zu fördernde Produkt abgestimmt; bei diesen Anlagen handelt es sich um Einzelanfertigungen, die hohe Anlagekosten bedringen.

Das Einfüllen von Pulver in Reaktionsgefäße oder Reaktoren innerhalb explosiver Zonen erfolgt im allgemeinen manuell über eine Schleuse oder ein Schutzventil, da die meisten Reaktoren nicht über den nötigen Platz für eine adäquate Ladeanlage verfügen. Eine solche Arbeitsweise entspricht nicht den vorhandenen Sicherheitsregeln zur Unterbindung der Explosionsgefahr; wenn der Reaktor inertisiert ist, führt das manuelle Einfüllen von Pulvern vom Mannloch zu atmosphärischen Drücken und hebt den Schutzeffekt des Inertgases auf. Bei manuellem Feststoffeintrag ist die Inertisierung innerhalb kurzer Zeit aufgehoben (02 Konzentration > 8 %) und wird auch nach längerer betriebsmäßiger N2-Spülung nicht wieder hergestellt.

In Kenntnis dieser Gegeben hat sich der Erfinder das Ziel gesetzt, ein kostengünstiges Vermischen und Konditionieren pulverförmiger Stoffe zu ermöglichen.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale. Bei angegebenen Bemessungsbereichen sollen auch innerhalb der genannten Grenzen liegende Werte als Grenzwerte offenbart und beliebig einsetzbar sein.

Erfindungsgemäß werden dem Behälterraum durch zumindest zwei Zuführrohre zwei Stoffströme -- insbesondere gegenläufig -- zugeführt und in dem Behälterraum verwirbelt. Dazu hat es sich als günstig erwiesen, dass die Stoffströme etwa tangential zugeführt werden, bevorzugt zudem in etwa gleicher Behälterhöhe, so dass deren Bahnen ineinandergreifen. Auf diese Weise wird eine innige Verwirbelung erzeugt.

Dazu werden bevorzugt die Stoffströme auch in einem Neigungswinkel zu einer Radialebene des Behälters eingeleitet, d.h. die Stoffströme werden abwärts geneigt eingeführt.

Gemäß einer der Möglichkeiten zur Durchführung des erfindungsgemäßen Verfahrens wird jeder der Stoffströme einem gemeinsamen Gefäß entnommen und so ein Kreislauf erzeugt. Hierzu sollen die verwirbelten Stoffströme aus dem Behälterraum in das gemeinsame Gefäß eingeführt sowie gemeinsam aus diesem abgezogen werden.

Eine andere -- mit dem vorstehenden Verfahren auch kombinierbare -- Vorgehensweise ist es auch, jeden der Stoffströme einem gesonderten Gefäß zu entnehmen. Im letztgenannten Fall werden bevorzugt unterschiedliche Stoffe miteinander vermischt.

Im Rahmen der Erfindung liegt eine Vorrichtung, die vor allem bei Durchführung vorstehender Verfahren eingesetzt werden soll, bei der zumindest zwei Zuführleitungen für jeweils einen Stoffstrom vorgesehen und diese an jeweils einen Anschlussstutzen angeschlossen sind; diese Anschlussstutzen münden nach einem Merkmal der Erfindung gleichgerichtet in den Behälterinnenraum, so dass die sie verlassenden Stoffströme aufeinandertreffen und so die Verwirbelung durchführen.

Als günstig hat es sich erwiesen, am Behälter zumindest zwei zueinander etwa parallele Anschlussstutzen vorzusehen, die bevorzugt einer gemeinsamen Radialebene zugeordnet sind; günstigerweise sollen sie zur Behälterachse hin mit der Radialebene einen Neigungswinkel einschließen und/oder zum Behälterinnenraum hin abwärts geneigt sein. Auch hat es sich als günstig erwiesen, die Anschlussstutzen zueinander etwas höhenversetzt in den Behälterinnenraum münden zu lassen.

Bevorzugt sitzt der Behälter mit seinem unteren Ende einem Auffanggefäß auf und ist andernends mit einem Anschlussstutzen versehen.

Es wird bevorzugt, den Gefäßinnenraum des Auffanggefäßes firstwärts an zumindest einen Bodendurchbruch des Behälters anzufügen sowie mit einem bodenwärtigen Auslassorgan zu versehen. Auch kann im Gefäßinnenraum im Strömungsweg wenigstens eine Reflektionseinrichtung als Prallorgan angeordnet sein, an der die Partikel abprallen und in den Strom zurückgedrückt werden.

Erfindungsgemäß weist das bodenwärtige Auslassorgan zumindest zwei Ausgangsorgane für jeweils eine -- andernends an einem der Ansatzstutzen angeschlossene -- Leitung auf; letztere soll nach einem weiteren Merkmal der Erfindung das Auslassorgan des Reaktionsgefäßes mit einem Ansatzstutzen des Behälters verbinden, also einen Kreislauf ermöglichen. In einer weiteren Ausgestaltung ist an die Leitung eine Zweigleitung angeschlossen; diese Zweigleitung wird dann andernends mit einem Gefäß verbunden, das einen der pulverförmigen Stoffe enthält.

Als günstig hat es sich erwiesen, das untere Hohlprofil an einer Bodenkammer enden zu lassen, die durch eine Förderleitung mit dem oberen Hohlprofil verbunden ist, um eine Zirkulation zu ermöglichen.

Mit der Erfindung wird die vom Erfinder gesehene Aufgabe in bestechender Weise gelöst; das erfindungsgemäße System bietet an:
- ein geschlossenes, selbstfüllendes Mischsystem mit hohem Grad an Containment;
- ein sehr effizientes Mischen, d.h. deutlich geringere Mischzeiten im Vergleich zu herkömmlichen Systemen;
- die Möglichkeit, unterschiedliche Pulver in sehr verschiedenen Verhältnissen zu mischen (1/10.000) ;
- das Arbeiten unter Ausschluss von Sauerstoffatmosphäre mit geringem Verbrauch an Stickstoff;
- ein vollständiges Entleeren des Systems mit der Möglichkeit, an Ort und Stelle zu reinigen;
- das direkte Hinzufügen kleinerer Produktmengen zur Mischung ohne Prozessunterbrechung;
- die Möglichkeit, Pulvereigenschaften werden während des Mischvorgangs verändert zu lassen;
- die Konzeption fester Anlagen, mit denen aus verschiedenen Behältern (Fässer, Big-Bags, Silos etc.) Pulver angesaugt werden können;
- das Ansaugen von Pulver über beträchtliche Distanzen;
- den Einsatz äußerst betriebssicherer und nur weniger beweglicher Teile bei geringer Wartung.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: eine erfindungsgemäße Vorrichtung in teilweise geschnittener Seitenansicht;
- Fig. 2:: den vergrößerten Querschnitt durch Fig. 1 nach deren Linie II-II;
- Fig. 3:: eine weitere Ausführungsform in teil- weise geschnittener Schrägsicht;
- Fig. 4:: einen der Lage der Linie II-II in Fig. 1 entsprechenden vergrößerten Quer- schnitt durch Fig. 3;

Eine Vorrichtung 10 zum pneumatischen Fördern von pulverförmigen Stoffen geringen Korngrößenbereiches weist ein Auffanggefäß 12 als Hauptbehälter mit einer zylindrischen Gefäßwandung 14 einer Höhe h und eines äußeren Durchmessers d auf. Der Innenraum 15 des Auffanggefäßes 12 ist nach unten hin von einem Gehäuseboden 16 verschlossen, von dem in der Gefäßachse A ein schüsselartiger Bodenstutzen 17 abragt.

Der Gefäßinnenraum 15 wird von einem Domdeckel 18 überspannt, von dem -- axial zur Gefäßachse A -- ein zylindrischer Behälter 20 aus elektrolytisch poliertem Edelstahl einer Länge a von beispielsweise 600 mm aufragt; dessen Innenraum 22 eines Durchmessers d₁ von hier 200 mm dient als Wirbelkammer. Dieser Behälterinnenraum 22 wird von einem plattenartigen Sieb 24 überspannt, oberhalb dessen von einem Behälterdeckel 26 ein -- hier T-förmiger -- Anschlussstutzen 28 aufragt. An diesen sind einends eine Vakuumleitung und andernends eine Fördergasleitung anschließbar, wobei zumindest letztere ein Sperrventil enthält. Solche Ventile sind beispielhaft bei 29 in Fig. 3 angedeutet.

In den Behälterinnenraum 22 führen zwei seitliche Ansatzstutzen 30, 30ₐ, welche -- gemäß Fig. 2 parallel zueinander beidends einer gemeinsamen Diametralen -- in einem Winkel w von hier etwa 15° zu einer Radialebene E -- zur Gefäßachse A hin abwärts -- geneigt verlaufen. In diese Ansatzstutzen 30, 30ₐ ist jeweils ein Schmetterlingsventil 32 als Sperrorgan in einem Anschlussflansch 34 integriert.

Von jedem der Zuführrohre oder Ansatzstutzen 30, 30ₐ führt eine schlauchartige Leitung 40 bzw. 40ₐ zu jeweils einem Radialrohr 38 jenes schüsselartigen Bodenstutzens 17. Im übrigen ist der besseren Übersicht halber die in Fig. 1, 3 rechts liegende Leitung 40ₐ nur abschnittsweise dargestellt.

Dem Innenraum 22 des Behälters 20 werden durch die Ansatzstutzen 30, 30ₐ sowie die Leitungen 40, 40ₐ zwei Ströme pulverförmiger Stoffe in Förderrichtung x bzw. y tangential zugeleitet und gemäß Fig.2 an der Innenfläche des Behälters 20 in gegenläufige Kreisbahnen x₁ bzw. y₁ überführt. So entsteht eine Verwirbelung der Stoffe und deren innige Vermischung. Dieses Gemisch gelangt dank eines zentrischenverschließbar gestalteten -- Bodendurchbruches 23 in den Gefäßinnenraum 15.

Beim Ausführungsbeispiel 10ₐ nach Fig. 3 ist das -- in einem Tragring 51 eines Fahrgestells 52 hängende -- Auffanggefäß 12ₐ trichterartig gestaltet, und seine Spitze 46 geht in einen T-förmigen Rohranschluss 47 über, an dessen Querrohr 48 die beiden Leitungen 40, 40ₐ angeschlossen sind. Letztere werden in Halteschlaufen 53 jenes Tragringes 51 festgelegt. In jede der Leitungen 40, 40ₐ ist hier jeweils ein Zwischenstück als Schleuseneinsatz 50 integriert, an den eine Zweigleitung 42 bzw. 42ₐ angeschlossen ist; diese endet anderseits mit einer Einsatzspitze 44 bzw. 44ₐ aus starrem Werkstoff.

Die Einsatzspitzen 44 bzw. 44ₐ der Zweigleitungen 42 bzw. 42ₐ sind jeweils in ein Gefäß 54, 55 eingetaucht, welche unterschiedliche Pulver P, Q beinhalten; diese werden durch die Leitungen 40/42 bzw. 40ₐ/42ₐ dem Wirbelvorgang im Behälterinnenraum 22 zugeführt. Bei dieser Ausgestaltung sind -- wie vor allem Fig. 4 erkennen lässt -- die parallelen Ansatzstutzen 30, 30_{b} gegenläufig angeordnet, so dass die Kreisbahnen x₂, y₂ der Stoffströme x, y gleichgerichtet sind. Die Verwirbelung entsteht hier durch das seitliche Auftreffen der Kreisbahnen x₂, y₂ aufeinander.

Durch einen Umschaltvorgang in jenen Zwischenstücken 50 der Leitungen 40, 40ₐ werden letztere zeitweilig von ihren Zweigleitungen 42, 42ₐ getrennt, und es entsteht ein Kreislauf zwischen dem Gefäßinnenraum 15 und dem Innenraum 22 des Behälters 20 zur weitergehenden Verwirbelung.

Nicht dargestellt sind andere mögliche Ausgestaltungen, deren Behälter 20 mehr als ein Paar von Ansatzstutzen 30, 30ₐ anbieten zum Anschluss an mehr als zwei Leitungen 40, 40ₐ.

Mit den beschriebenen Vorrichtungen 10, 10ₐ können in völlig geschlossener Weise ganz unterschiedliche Pulver mühelos gemischt werden. Im Pharmabereich eignet sich diese Technologie besonders für die kontaminationsfreie Handhabung aktiver Substanzen, deren Eigenschaften nicht verändert werden dürfen.

Das System besteht -- wie geschildert -- aus einem Hauptbehälter 12, 12ₐ mit einem in dessen Mitte installierten Deflektor 36. Über dem Hauptbehälter 12, 12ₐ ist ein Fördersystem mit zwei tangentialen Ansatzstutzen 30, 30ₐ als Eingänge angebracht. Während einer Ansaugphase öffnen sich deren Schmetterlingsventile 32.

Die Pulver werden mit einem Pulverfördersystem automatisch eingeführt und während einer zuvor genau bestimmten Zeitdauer zirkulierend durch den Hauptbehälter 12, 12ₐ geführt. Eine Reflektionseinrichtung gewährleistet dabei eine homogene Verteilung der Pulvermischung im Hauptbehälter 12, 12ₐ.

Wenn sich die beiden Pulverstrahlen treffen, ermöglicht der Mischeffekt eine erhebliche Steigerung der Geschwindigkeit und Effizienz des Mischens. Durch die beschränkte Zirkulationsgeschwindigkeit wird die Beschädigung der Partikel verhindert.

Das System kann problemlos unter Sauerstoffausschluss betrieben werden. Dadurch vermögen auch hygroskopische Pulver wie Pulver, welche oxydieren oder explodieren können, gemischt zu werden.

Diese Technologie lässt sich leicht in eine pharmazeutische Produktionslinie integrieren. Pulver können automatisch aus den Gefäßen 54, 55 -- beispielsweise aus Fässern, Säckenoder direkt aus Prozessapparaten Granulatoren od.dgl.angesaugt werden. Nach Beendigung des Mischvorgangs kann das System vollautomatisch und vollständig in den nächsten Verarbeitungsschritt entleert werden. Dieses System beinhaltet keine beweglichen oder rotierenden mechanischen Teile, was eine leichte automatische Reinigung ermöglicht.

## Patentansprüche

1. Verfahren zum pneumatischen Behandeln pulverförmiger Stoffe (P, Q) in einem Behälterraum (22) eines an eine Zuführleitung (40, 40a) sowie einen Materialaustrag angeschlossenen Behälters (20), wobei dem Behälterraum (22) durch zumindest zwei an den Behälter (22) angeschlossene Zuführrohre (40, 40a) zwei Stoffströme (x, y; P, Q) zugeführt und in dem Behälterraum (22) verwirbelt werden, und wobei die verwirbelten Stoffströme (x₁, y₁) aus dem Behälterraum (22) in ein gemeinsames, einen Gefäßinnenraum (15) aufweisendes Gefäß (12, 12ₐ) eingeführt werden, und wobei die verwirbelten Stoffströme (x₁, y₁) in einem Kreislauf zwischen dem Behälterraum (22) und dem Gefäßinnenraum (15) gefördert werden,
**dadurch gekennzeichnet,**
**dass** die Stoffströme (x, y; P, Q) aus gesonderten Gefäßen (54, 55) in den an eine Vakuumleitung angeschlossenen Behälter (20) zugeführt werden.

2. Verfahren nach Anspruch 1, **dadurch gekennzeichnet, dass** die beiden pulverförmigen Stoffströme gegenläufig zugeführt werden.

3. Verfahren nach Anspruch 1 oder 2, **dadurch gekennzeichnet, dass** die Stoffströme (x, y) etwa tangential zugeführt werden.

4. Verfahren nach einem der Ansprüche 1 bis 3, **dadurch gekennzeichnet, dass** die Stoffströme (x, y) in etwa gleicher Behälterhöhe zugeführt werden sowie deren Bahnen ineinandergreifen (Fig. 4).

5. Verfahren nach einem der Ansprüche 1 bis 4, **dadurch gekennzeichnet, dass** die Stoffströme (x, y) in einem Neigungswinkel (w) zu einer Radialebene (E) des Behälters (22) eingeleitet werden.

6. Verfahren nach Anspruch 1, **dadurch gekennzeichnet, dass** die verwirbelten Stoffströme (x₁, y₁) gemeinsam aus dem gemeinsamen Gefäß (12, 12ₐ) abgezogen werden.

7. Vorrichtung zum pneumatischen Behandeln pulverförmiger Stoffe (P, Q) mit einem an eine Zuführleitung (40, 40ₐ) sowie einen Austrag (23) für das Fördergut angeschlossenen Behälter (20) zur Durchführung des Verfahrens nach einem der vorhergehenden Ansprüche, wobei zumindest zwei Zuführleitungen (40, 40ₐ) für jeweils einen Stoffstrom vorgesehen und an jeweils einen Anschlussstutzen (30, 30ₐ, 30_{b}) eines Behälters (20) angeschlossen sind, und wobei der Behälter (20) mit seinem unteren Ende einem, einen Gefäßinnenraum (15) aufweisenden Auffanggefäß (12, 12ₐ) aufsitzt, und wobei der Gefäßinnenraum (15) mit einem bodenwärtigen Auslassorgan (17) versehen ist, und wobei das bodenwärtige Auslassorgan (17) zumindest zwei Ausgangsorgane (38) für jeweils eine anderenends an einen der Anschlussstutzen (30, 30ₐ) angeschlossene Leitung (40, 40ₐ) aufweist, **dadurch gekennzeichnet, dass** die Stoffströme aus gesonderten Gefäßen (54, 55) dem Behälter (20) zugeführt werden und dass an den Behälter (20) eine Vakuumleitung angeschlossen ist.

8. Vorrichtung nach Anspruch 7, **dadurch gekennzeichnet, dass** die Anschlussstutzen (30, 30ₐ) gleichgerichtet in den Behälterinnenraum (22) münden (Fig. 2).

9. Vorrichtung nach Anspruch 7, **dadurch gekennzeichnet, dass** die Anschlussstutzen (30, 30_{b}) gegenläufig in den Behälterinnenraum (22) münden (Fig. 4).

10. Vorrichtung nach Anspruch 8 oder 9, **dadurch gekennzeichnet, dass** die Anschlussstutzen (30, 30ₐ bzw. 30, 30_{b}) beidends einer gemeinsamen Diametralen (D) angeordnet sind.

11. Vorrichtung nach einem der Ansprüche 7 bis 10, **dadurch gekennzeichnet, dass** am Behälter (20) zumindest zwei zueinander etwa parallele Anschlussstutzen (30, 30ₐ, 30_{b}) vorgesehen sind, die bevorzugt einer gemeinsamen Radialebene (E) zugeordnet sind.

12. Vorrichtung nach Anspruch 11, **dadurch gekennzeichnet, dass** die Anschlussstutzen (30, 30ₐ, 30_{b}) zur Behälterachse (A) hin mit der Radialebene (E) einen Neigungswinkel (w) einschließen.

13. Vorrichtung nach Anspruch 12, **gekennzeichnet durch** einen Neigungswinkel (w) von etwa 10° bis 45°, bevorzugt etwa 15°.

14. Vorrichtung nach Anspruch 12 oder 13, **gekennzeichnet durch** zum Behälterinnenraum (22) hin abwärts geneigte Anschlussstutzen (30, 30ₐ, 30_{b}).

15. Vorrichtung nach einem der Ansprüche 7 bis 14, **dadurch gekennzeichnet, dass** die Anschlussstutzen (30, 30ₐ, 30_{b}) zueinander etwas höhenversetzt in den Behälterinnenraum (22) münden.

16. Vorrichtung nach einem der Ansprüche 7 bis 15, **dadurch gekennzeichnet, dass** der Behälter (20) an dem vom Auffanggefäß (12, 12ₐ) abgewandten Ende mit einem Anschlussstutzen (28) für Strömungsmittel versehen ist.

17. Vorrichtung nach Anspruch 16, **dadurch gekennzeichnet, dass** der Gefäßinnenraum (15) des Auffanggefäßes (12, 12ₐ) firstwärts mit zumindest einem Bodendurchbruch (23) des Behälters (20) verbunden ist.

18. Vorrichtung nach einem der Ansprüche 7 bis 17, **dadurch gekennzeichnet, dass** die Leitung (40, 40ₐ) das Auslassorgan (17) des Auffanggefäßes (12, 12ₐ) mit einem Ansatzstutzen (30, 30ₐ, 30_{b}) verbindet.

19. Vorrichtung nach einem der Ansprüche 7 bis 18, **dadurch gekennzeichnet, dass** an die Leitung (40, 40ₐ) eine Zweigleitung (42, 42ₐ) angeschlossen ist.

20. Vorrichtung nach Anspruch 19, **dadurch gekennzeichnet, dass** die Zweigleitung (42, 42ₐ) andernends mit einem Gefäß (54, 55) verbunden ist, das einen der pulverförmigen Stoffe (P, Q) enthält (Fig. 3).

## Claims

1. Method for pneumatic treatment of powder materials (P, Q) in a container chamber (22) of a container (20) connected to both a supply line (40, 40a) and a material discharge, two material flows (x, y; P, Q) being supplied to the container chamber (22) by at least two supply tubes (40, 40a) connected to the container (22) and being swirled in the container chamber (22), and the swirled material flows (x₁, y₁) being introduced from the container chamber (22) into a common vessel (12, 12ₐ) comprising a vessel interior (15), and the swirled material flows (x₁, y₁) being conveyed in a circuit between the container chamber (22) and the vessel interior (15),
**characterised in that**
the material flows (x, y; P, Q) are supplied to the container (20), which is connected to a vacuum line, from separate vessels (54, 55).

2. Method according to claim 1, **characterised in that** the two powder material flows are supplied in opposite directions.

3. Method according to either claim 1 or claim 2, **characterised in that** the material flows (x, y) are supplied approximately tangentially.

4. Method according to any one of claims 1 to 3, **characterised in that** the material flows (x, y) are supplied at approximately the same container height and the paths thereof interweave (Fig. 4).

5. Method according to any one of claims 1 to 4, **characterised in that** the material flows (x, y) are introduced at an angle of inclination (w) to a radial plane (E) of the container (22).

6. Method according to claim 1, **characterised in that** the swirled material flows (x₁, y₁) are removed from the common vessel (12, 12ₐ) together.

7. Device for pneumatic treatment of powder materials (P, Q), comprising a container (20) connected to both a supply line (40, 40ₐ) and a discharge (23) for the material to be conveyed, for carrying out the method according to any one of the preceding claims, at least two supply lines (40, 40ₐ) being provided for a respective material flow and being connected to a respective connecting piece (30, 30ₐ, 30_{b}) of a container (20), and the container (20) resting with its lower end on a collecting vessel (12, 12ₐ) comprising a vessel interior (15), and the vessel interior (15) being provided with a downwardly directed outflow member (17), and the downwardly directed outflow member (17) comprising at least two outlet members (38) for a respective line (40, 40ₐ) connected at the other end thereof to one of the connecting pieces (30, 30ₐ), **characterised in that** the material flows are supplied to the container (20) from separate vessels (54, 55) and **in that** a vacuum line is connected to the container (20).

8. Device according to claim 7, **characterised in that** the connecting pieces (30, 30ₐ) open into the container interior (22) in the same direction (Fig. 2).

9. Device according to claim 7, **characterised in that** the connecting pieces (30, 30_{b}) open into the container interior (22) in opposite directions (Fig. 4).

10. Device according to either claim 8 or claim 9, **characterised in that** the connecting pieces (30, 30ₐ and 30, 30_{b}) are arranged at the two ends of a common diametrical line (D).

11. Device according to any one of claims 7 to 10, **characterised in that** at least two connecting pieces (30, 30ₐ, 30_{b}) which are approximately parallel to one another are provided on the container (20) and are preferably assigned to a common radial plane (E).

12. Device according to claim 11, **characterised in that** the connecting pieces (30, 30ₐ, 30_{b}) and the radial plane (E) together form an angle of inclination (w) towards the container axis (A).

13. Device according to claim 12, **characterised by** an angle of inclination (w) of approximately 10° to 45°, preferably approximately 15°.

14. Device according to either claim 12 or claim 13, **characterised by** connecting pieces (30, 30ₐ, 30_{b}) inclined downward towards the container interior (22).

15. Device according to any one of claims 7 to 14, **characterised in that** the connecting pieces (30, 30ₐ, 30_{b}) open into the container interior (22) somewhat offset in height with respect to one another.

16. Device according to any one of claims 7 to 15, **characterised in that** the container (20) is provided with a connecting piece (28) for flow means at the end thereof remote from the collecting vessel (12, 12ₐ).

17. Device according to claim 16, **characterised in that** the vessel interior (15) of the collecting vessel (12, 12ₐ) is connected in the upward direction to at least one base aperture (23) in the container (20).

18. Device according to any one of claims 7 to 17, **characterised in that** the line (40, 40ₐ) connects the outflow member (17) of the collecting vessel (12, 12ₐ) to an attachment piece (30, 30ₐ, 30_{b}).

19. Device according to any one of claims 7 to 18, **characterised in that** a branch line (42, 42ₐ) is connected to the line (40, 40ₐ).

20. Device according to claim 19, **characterised in that** the other end of the branch line (42, 42ₐ) is connected to a vessel (54, 55) which contains one of the powder materials (P, Q) (Fig. 3).

## Revendications

1. Procédé de traitement pneumatique de matières pulvérulentes (P, Q) dans l'espace de récipient (22) d'un récipient (20) raccordé à un conduit d'amenée (40, 40a) ainsi qu'à une extraction de matériau, deux écoulements de matériau (x, y; P, Q) étant apportés dans un espace (22) du récipient par au moins deux tubes d'amenée (40, 40a) raccordés au récipient (22) et étant fluidisés dans l'espace de récipient (22) du récipient, les écoulements (x₁, y₁) de matériau fluidisé provenant de l'espace (22) du récipient étant introduits dans une cuve commune (12, 12ₐ) qui présente un espace intérieur (15), les écoulements fluidisés de matériau (x₁, y₁) étant transportés en circuit fermé entre l'espace (22) du récipient et l'espace intérieur (15) de la cuve,
**caractérisé en ce que**
les écoulements de matériau (x, y; P, Q) provenant de cuves distinctes (54, 55) sont apportés dans le récipient (20) raccordé à un conduit en dépression.

2. Procédé selon la revendication 1, **caractérisé en ce que** les deux écoulements de matériau pulvérulent sont transportés en sens opposés.

3. Procédé selon les revendications 1 ou 2, **caractérisé en ce que** les écoulements de matériau (x, y) sont apportés de manière sensiblement tangentielle.

4. Procédé selon l'une des revendications 1 à 3, **caractérisé en ce que** les écoulements de matériau (x, y) sont apportés sensiblement à la même hauteur du récipient et **en ce que** leurs parcours s'engagent l'un dans l'autre (fig. 4).

5. Procédé selon l'une des revendications 1 à 4, **caractérisé en ce que** les écoulements de matériau (x, y) sont introduits sous un angle d'inclinaison (w) par rapport à un plan radial (E) du récipient (22).

6. Procédé selon la revendication 1, **caractérisé en ce que** les écoulements (x₁, y₁) de matériau fluidisé sont extraits conjointement de la cuve commune (12, 12ₐ).

7. Dispositif de traitement pneumatique de matériaux pulvérulents (P, Q), qui présente un récipient (20) raccordé à un conduit d'amenée (40, 40ₐ) ainsi qu'à une extraction (23) du produit transporté en vue de l'exécution du procédé selon l'une des revendications précédentes, au moins deux conduits d'amenée (40, 40ₐ) étant prévus, chacun pour un écoulement de matériau et étant raccordés chacun à une tubulure de raccordement (30, 30ₐ, 30_{b}) d'un récipient (20), le récipient (20) reposant par son extrémité inférieure sur une cuve de reprise (12, 12ₐ) qui présente un espace intérieur (15) de cuve, l'espace intérieur (15) de la cuve étant doté d'un organe d'évacuation (17) situé dans son fond et l'organe d'évacuation (17) situé dans le fond présentant au moins deux organes de sortie (38) pour respectivement un conduit (40, 40ₐ) raccordé à l'autre extrémité à l'une des tubulures de raccordement (30, 30ₐ),
**caractérisé en ce que**
les écoulements de matériau provenant de cuves (54, 55) distinctes sont apportés au récipient (20) et
**en ce qu'**un conduit en dépression est raccordé au récipient (20).

8. Dispositif selon la revendication 7, **caractérisé en ce que** les tubulures de raccordement (30, 30ₐ) débouchent dans le même sens dans l'espace intérieur (22) du récipient (fig. 2).

9. Dispositif selon la revendication 7, **caractérisé en ce que** les tubulures de raccordement (30, 30_{b}) débouchent en sens opposé dans l'espace intérieur (22) du récipient (fig. 4).

10. Dispositif selon les revendications 8 ou 9, **caractérisé en ce que** les tubulures de raccordement (30, 30ₐ ou 30, 30_{b}) sont disposées aux deux extrémités d'un diamètre commun (D).

11. Dispositif selon l'une des revendications 7 à 10, **caractérisé en ce qu'**au moins deux tubulures de raccordement (30, 30ₐ, 30_{b}) sensiblement parallèles l'une à l'autre sont prévues sur le récipient (20) et sont associées de préférence à un plan radial (E) commun.

12. Dispositif selon la revendication 11, **caractérisé en ce qu'**en direction de l'axe (A) du récipient, les tubulures de raccordement (30, 30ₐ, 30_{b}) forment un angle d'inclinaison (w) avec le plan radial (E).

13. Dispositif selon la revendication 12, **caractérisé par** un angle d'inclinaison (w) compris entre environ 10° et 45° et de préférence d'environ 15°.

14. Dispositif selon les revendications 12 ou 13, **caractérisé par** des tubulures de raccordement (30, 30ₐ, 30_{b}) inclinées vers le bas par rapport à l'espace intérieur (22) du récipient.

15. Dispositif selon l'une des revendications 7 à 14, **caractérisé en ce que** les tubulures de raccordement (30, 30ₐ, 30_{b}) débouchent dans l'espace intérieur (22) du récipient en étant légèrement décalées mutuellement en hauteur.

16. Dispositif selon l'une des revendications 7 à 15, **caractérisé en ce que** le récipient (20) est doté à son extrémité non tournée vers la cuve de reprise (12, 12ₐ) d'une tubulure de raccordement (28) pour un agent d'écoulement.

17. Dispositif selon la revendication 16, **caractérisé en ce que** l'espace intérieur (15) de la cuve de reprise (12, 12ₐ) est reliée dans sa cloche à au moins une perforation (23) du fond du récipient (20).

18. Dispositif selon l'une des revendications 7 à 17, **caractérisé en ce que** le conduit (40, 40ₐ) relie l'organe d'extraction (17) de la cuve de reprise (12, 12ₐ) à une tubulure de raccordement (30, 30ₐ, 30_{b}).

19. Dispositif selon l'une des revendications 7 à 18, **caractérisé en ce qu'**un conduit de dérivation (42, 42ₐ) est raccordé au conduit (40, 40ₐ).

20. Dispositif selon la revendication 19, **caractérisé en ce que** le conduit de dérivation (42, 42ₐ) est relié à son autre extrémité à une cuve (54, 55) qui contient l'un des matériaux pulvérulents (P, Q) (fig. 3).
